# EUROPÄISCHE PATENTSCHRIFT

(11) **EP 1 076 772 B1**
(45) Veröffentlichungstag und Bekanntmachung des Hinweises auf die Patenterteilung: **02.10.2002**
(21) Anmeldenummer: 99924908.9
(22) Anmeldetag: 07.05.1999
(51) Int. Cl.: F02M 61/18

(54) **KRAFTSTOFFEINSPRITZDÜSE FÜR EINE BRENNKRAFTMASCHINE**
FUEL INJECTION NOZZLE FOR AN INTERNAL COMBUSTION ENGINE
INJECTEUR DE CARBURANT POUR MOTEUR A COMBUSTION INTERNE

(30) Priorität: 08.05.1998 DE 19820513
(43) Veröffentlichungstag der Anmeldung: 21.02.2001
(73) Patentinhaber: MTU Friedrichshafen GmbH, 88040 Friedrichshafen (DE)
(72) Erfinder: DANCKERT, Bernd, D-88074 Meckenbeuren (DE); SCHÜTZ, Bernhard, D-78199 Bräunlingen (DE)
(74) Vertreter: Winter, Josef
(86) Internationale Anmeldenummer: EP9903160
(87) Internationale Veröffentlichungsnummer: WO99058844

(56) Entgegenhaltungen:
- DE-A- 3 605 082
- DE-A- 3 810 467
- DE-A- 19 547 423
- DE-A- 19 634 933
- GB-A- 2 029 508

## Beschreibung

Die Erfindung betrifft eine Kraftstoffeinspritzdüse für eine Brennkraftmaschine, insbesondere eines Common-Rail-Einspritzsystems, bei dem die Einspritzdüse permanent von in einem Vorspeicher unter hohem Druck vorgehaltenem Kraftstoff beaufschlagt wird, wobei die Kraftstoffeinspritzdüse eine mit einem zur Steuerung eines Düsenöffnungsvorgangs dienenden Betätigungselement gekoppelte Düsennadel mit einer Nadelspitze und einen mit der Nadelspitze der Düsennadel zusammenwirkenden Ventilsitz enthält, wobei der Ventilsitz eine konische Dichtfläche mit einem Öffnungswinkel α₁ und die Nadelspitze eine im geschlossenen Zustand des Einspritzventils an dieser anliegende konische Dichtfläche mit einem Öffnungswinkel α₂ aufweisen und Nadelspitze und Nadelgehäuse einen ringförmigen Strömungskanal begrenzen.

Bei Kraftstoffeinspritzdüsen dieser Art besteht eine Schwierigkeit darin, daß oft schon nach kurzer Laufzeit starke Schädigungen durch Kavitation unterhalb des Ventilsitzes an Düsennadelspitze und Nadelgehäuse festzustellen sind, welche zu Undichtigkeiten im Ventilsitz und zum Ausfall der Düse führen können. Derartige Kavitationsschäden kommen insbesondere bei Common-Rail-Einspritzsystemen zum Tragen, da aufgrund des permanenten Anliegens des hohen Drucks des in dem Vorspeicher vorgehaltenen Kraftstoffs deutlich längere Kavitationsphasen während des Öffnens und Schließens der Einspritzdüse auftreten, verglichen mit Einspritzdüsen herkömmlicher Kraftstoffeinspritzsysteme.

Aus der DE 36 05 082 A1 ist eine Kraftstoffeinspritzdüse für Brennkraftmaschinen bekannt, welche für ein herkömmliches Einspritzsystem vorgesehen ist und bei welcher in der mit dem Ventilsitz zusammenwirkenden Dichtfläche der Nadelspitze eine Ringnut vorgesehen ist, welche der Bildung einer turbulenten Grenzschicht der Strömung dient. Stromabwärts der Dichtfläche ist an der Nadelspitze zunächst ein konvex geformter Mantelflächenabschnitt vorgesehen, auf welchen ein konkav geformter Mantelflächenabschnitt folgt. Hierdurch soll die Neigung zu Ablösungen der Strömung im Bereich des Ventildurchgangs verringert und die Strömung bzw. die Strahlausbildung verbessert werden.

In der DE 196 34 933 A1 ist ein Kraftstoffeinspritzventil aufgezeigt, bei dem zwei unterschiedliche Kegelwinkel aufweisende Bereiche einer Ventildichtfläche im Übergang stromabwärts des Ventilsitzes eine nutförmige Erweiterung aufweisen. Die Erweiterung dient der Erhöhung der Zumeßgenauigkeit der Einspritzmenge, indem eine definierte Lage der Dichtkante erzeugt wird. Auch die DE 195 47 423 A1 bedient sich nutförmiger Erweiterungen unterhalb des Ventilsitzes in Düsenkörper oder Düsennadel, um eine definierte Berührungslinie herzustellen. Die eine Erweiterung darstellende umlaufende radiale Ausnehmung ist sehr flach und wird mit 0,01 bis 0,06 mm angegeben. Es ist davon auszugehen, daß diese Erweiterung die Kavitation noch verstärkt und die Düsennadel und den Düsenkörper durch Erosion in den angrenzenden Wandungen in Mitleidenschaft zieht, was letztendlich zur Zerstörung des Einspritzventils führt.

Aus der DE 38 10 467 A1 geht eine Kraftstoffeinspritzdüse als bekannt hervor, bei der das einspritzseitige Ende der Düsennadel mit einer rotationssymmetrischen Einschnürung versehen ist. Durch diese Ausbildung wird eine Strömungsumlenkung des Kraftstoffs in Richtung des Spritzlochs bewirkt. Es wird ein rascher Druckabfall vermieden, so dass das Auftreten von Kavitation im Düsenbereich reduziert wird.

Bei der in der GB 2 029 508 A dargestellten Einspritzdüse wird der Strömungsquerschnitt zwischen Ventilsitz und den Einspritzlöchern durch geeignete Formgebung von Düsennadelspitze und Düsengehäuse allmählich geändert, um eine Ablösung der Strömung und Instabilitäten zu vermeiden. Der Strömungsquerschnitt wird ausgehend vom Ventilsitz allmählich vergrößert und nach einer Strömungsumlenkung allmählich wieder verkleinert.

Die Aufgabe der Erfindung ist es, eine Kraftstoffeinspritzdüse zu schaffen, welche eine geringe Anfälligkeit gegen Kavitationsschäden im Bereich des Ventilsitzes an Düsennadel und Nadelgehäuse aufweist.

Diese Aufgabe wird durch die im Anspruch 1 angegebene Kraftstoffeinspritzdüse gelöst. Vorteilhafte Weiterbildungen der erfindungsgemäßen Kraftstoffeinspritzdüse sind in den Unteransprüchen gekennzeichnet.

Durch die Erfindung wird eine Kraftstoffeinspritzdüse für eine Brennkraftmaschine, insbesondere eines Common-Rail-Einspritzsystems, bei dem die Einspritzdüse permanent von in einem Vorspeicher unter hohem Druck vorgehaltenem Kraftstoff beaufschlagt wird, geschaffen. Die Kraftstoffeinspritzdüse enthält eine mit einem zur Steuerung eines Düsenöffnungsvorgangs dienenden Betätigungselement gekoppelte Düsennadel mit einer Nadelspitze und einen mit der Nadelspitze der Düsennadel zusammenwirkenden Ventilsitz, wobei der Ventilsitz eine konische Dichtfläche mit einem Öffnungswinkel α₁ und die Nadelspitze eine im geschlossenen Zustand des Einspritzventils an dieser anliegende konische Dichtfläche mit einem Öffnungswinkel α₂ aufweisen und Nadelspitze und Nadelgehäuse einen ringförmigen Strömungskanal begrenzen. Es ist vorgesehen, daß der Öffnungswinkel α₂ der Dichtfläche der Nadelspitze kleiner als der Öffnungswinkel α₁ der Dichtfläche des Ventilsitzes ist, und daß in Strömungsrichtung des Kraftstoffs auf die Dichtflächen folgend eine Erweiterung des ringförmigen Strömungskanals zwischen Nadelspitze und Nadelgehäuse ausgebildet ist, derart, daß sowohl an Nadelspitze als auch am Nadelgehäuse Erweiterungen in Form von Rücksprüngen einen Kavitationsraum bilden, in dem die Implosion von Kavitationsblasen wandfern erfolgt. D. h., daß Größe und Form des Kavitationsraums gezielt so gehalten sind, daß die Kavitationsblasen im Abstand zu den Wandungen des von Düsennadel und Nadelgehäuse gebildeten ringförmigen Strömungskanals geführt werden und zerfallen und dadurch keine Erosion der Wandungen erfolgt.

Aufgrund der inversen Sitzwinkeldifferenz befindet sich die engste Stelle des Nadeldichtsitzes am stromabwärtigen Ende, wo sich Kavitation definiert bildet, deren Kavitationsblasen dann in der nachfolgenden Erweiterung keine Möglichkeit haben sich an der Wandung von Nadelspitze bzw. Nadelgehäuse niederzuschlagen und damit keinen Schaden anrichten können. Kavitation an der Düsennadel ist kritischer als am Nadelgehäuse. Erosion an der Düsennadel beeinflußt nämlich die Funktion des Einspritzventils durch Änderung des Öffnungsverhaltens.

Gemäß einer besonders bevorzugten Ausführungsform ist es vorgesehen, daß die Erweiterung des Strömungskanals zwischen Nadelspitze und Nadelgehäuse unmittelbar auf die Dichtflächen von Nadelspitze und Ventilsitz folgend vorgesehen ist.

Vorzugsweise ist die Erweiterung des Strömungskanals zwischen Nadelspitze und Nadelgehäuse durch einen im Querschnitt konkaven Verlauf der Oberflächen von Nadelspitze und Nadelgehäuse gebildet.

Eine besonders vorteilhafte Ausführungsform hiervon sieht es vor, daß der konkave Verlauf der Oberfläche von Nadelspitze und/oder Nadelgehäuse durch einen Radius gebildet ist.

Gemäß einer bevorzugten Ausführungsform ist es vorgesehen, daß der konkave Verlauf der Oberfläche an der stromaufwärtigen Seite mit einer Kante in die Dichtfläche von Nadelspitze und/oder Ventilsitz übergeht.

Weiterhin kann es vorgesehen werden, daß der konkave Verlauf der Oberfläche an der stromabwärtigen Seite mit einer Kante in die Oberfläche von Nadelspitze und/oder Nadelgehäuse übergeht.

Gemäß einer besonders bevorzugten Ausführungsform der erfindungsgemäßen Kraftstoffeinspritzdüse ist es vorgesehen, daß jeweils an der Oberfläche von Nadelspitze und Nadelgehäuse eine Erweiterung des Strömungskanals mit konkavem Verlauf vorgesehen ist, und daß das Zentrum der Erweiterung des Nadelgehäuses bei geschlossenem Ventil gegenüber dem Zentrum der Erweiterung der Nadelspitze nach stromaufwärts versetzt ist.

Gemäß einer bevorzugten Ausführungsform ist es vorgesehen, daß die Erweiterungen an Nadelgehäuse und Nadelspitze durch gleiche Radien gebildet sind.

Der Öffnungswinkel α₁ des Ventilsitzes beträgt vorteilhafterweise zwischen 50° und 60°, vorzugsweise zwischen 55° und 65°.

Gemäß einem besonders bevorzugten Ausführungsbeispiel beträgt der Öffnungswinkel des Ventilsitzes rund 60°.

Vorteilhafterweise ist der Öffnungswinkel α₂ der Dichtfläche der Nadelspitze zwischen 0,5° bis 3°, vorzugsweise zwischen 1° und 2° kleiner als der Öffnungswinkel α₁ des Ventilsitzes.

Besonders vorteilhaft ist es, den Öffnungswinkel α₂ der Dichtfläche der Nadelspitze um 1,5° kleiner als den Öffnungswinkel α₁ des Ventilsitzes vorzusehen.

Gemäß einer vorteilhaften Weiterbildung der Erfindung ist es vorgesehen, daß an der Nadelspitze stromaufwärts der Dichtfläche eine Übergangsfläche ausgebildet ist, die einen Winkel α₃ zwischen dem des Nadelkörpers und dem der Dichtfläche der Düsennadel aufweist. Diese Übergangsfläche verbessert das Strömungsverhalten am Übergang von Nadelkörper zu Dichtfläche.

Diese Übergangsfläche ist vorteilhafterweise durch eine konische Fläche gebildet.

Vorzugsweise ist die Übergangsfläche so ausgebildet, daß sie den Winkel zwischen der Dichtfläche der Düsennadel und dem Nadelkörper ungefähr halbiert.

Gemäß einer bevorzugten Weiterbildung der erfindungsgemäßen Kraftstoffeinspritzdüse ist es vorgesehen, daß die Nadelspitze einen spitz zulaufenden Endabschnitt aufweist. Dies hat den Vorteil, daß die Düsennadel mit ihrem Endabschnitt weit in ein am stromabwärtigen Ende des Nadelgehäuses ausgebildetes Sackloch hineinreicht, wodurch das Sacklochvolumen verringert wird.

Vorzugsweise ist der spitz zulaufende Endabschnitt durch einen Konus gebildet.

Gemäß einer bevorzugten Ausführungsform ist es vorgesehen, daß der den spitz zulaufenden Endabschnitt bildende Konus einen Öffnungswinkel α₄ aufweist, der kleiner ist als der Öffnungswinkel α₂ der Dichtfläche der Nadelspitze.

Vorteilhafterweise beträgt der Öffnungswinkel α₄ des Endabschnitts zwischen 40° und 65°, vorzugsweise zwischen 50° und 55°.

Gemäß einer Weiterbildung der Erfindung ist es vorgesehen, daß die Nadelspitze stromaufwärts der Dichtfläche einen gegenüber dem Durchmesser des Nadelkörpers verbreiterten wulstförmigen Abschnitt aufweist.

Dieser wulstförmige Abschnitt kann durch aufeinanderfolgende konische und/oder zylindrische Ringflächen gebildet sein.

Alternativ kann der wulstförmige Abschnitt durch eine linsenförmige oder kugelförmige Fläche gebildet sein.

Vorteilhafterweise beträgt der Durchmesser des wulstförmigen Abschnitts das 1,05-fache bis 1,2-fache, vorzugsweise das 1,1-fache bis 1,15-fache des Durchmessers des Nadelkörpers der Düsennadel.

Die Längsausdehnung des wulstförmigen Abschnitts in Richtung der Nadelachse beträgt vorteilhafterweise das 0,2-fache bis 0,6-fache, vorzugsweise das 0,25-fache bis 0,35-fache des Durchmessers des Nadelkörpers der Düsennadel.

Im folgenden werden bevorzugte Ausführungsbeispiele der Erfindung anhand der Zeichnung erläutert. Es zeigen:
Figur 1 eine geschnittene Seitenansicht einer Kraftstoffeinspritzdüse im Bereich der Nadelspitze gemäß einem Ausführungsbeispiel der Erfindung;
Figur 2 eine Darstellung der Nadelspitze der Düsennadel des in Figur 1 gezeigten Ausführungsbeispiels mit einer vergrößerten Einzelheit X;
Figur 3 die Nadelspitze einer Düsennadel gemäß einem weiteren Ausführungsbeispiel der Erfindung mit Einzelheiten X und Y.

In Figur 1 ist die geschnittene Seitenansicht einer Einspritzdüse eines Common-Rail-Einspritzsystems im Bereich der Nadelspitze der Düsennadel dargestellt. In einem Nadelgehäuse 14 ist eine Düsennadel, deren Nadelkörper mit dem Bezugszeichen 11 versehen ist, in Axialrichtung verschieblich gelagert. An der Nadelspitze 12 befindet sich eine konische Dichtfläche 13, welche mit der Dichtfläche 16 eines an dem Nadelgehäuse 14 vorgesehenen Ventilsitzes 15 im Sinne eines Öffnens und Schließens der Einspritzdüse bei Bewegung der Düsennadel 11 zusammenwirkt. An dem der Nadelspitze 12 entgegengesetzten Ende ist die Düsennadel 11 mit einem zur Steuerung eines Düsenöffnungsvorgangs dienenden Betätigungselement gekoppelt, das in der Figur nicht dargestellt ist.

An der Vorderseite der Düsennadel 11 ist in dem Nadelgehäuse 14 ein Sackloch 110 ausgebildet, von welchem Einspritzöffnungen 120 ausgehen, welche zum Einspritzen des Kraftstoffs in den Brennraum der Brennkraftmaschine dienen. Die Nadelspitze 12 der Düsennadel 11 ist mit einem Endabschnitt 121 in Form eines spitz zulaufenden Konus versehen, welcher tief in das Sackloch 110 hineinragt. Zwischen der Dichtfläche 13 und dem konischen Endabschnitt 121 ist an der Oberfläche der Nadelspitze 12 eine Erweiterung des zwischen Nadelspitze 12 und Nadelgehäuse 14 gebildeten ringförmigen Strömungskanals 17 in Form eines im Querschnitt konkaven Verlaufs 19 hergestellt. Diesem konkaven Verlauf 19 der Nadelspitze 12 gegenüberliegend ist an der Innenwand des Nadelgehäuses 14 eine Erweiterung des zwischen Nadelspitze 12 und Nadelgehäuse 14 gebildeten ringförmigen Strömungskanals 17 in Form eines im Querschnitt ebenfalls konkaven Verlaufs 18 hergestellt. Zwischen der Dichtfläche 13 und dem Nadelkörper 11 ist eine Übergangsfläche 111 ausgebildet, die einen Winkel α₃ aufweist und den Winkel zwischen der zylindrischen Mantelfläche des Nadelkörpers 11 und der Dichtfläche 13 im wesentlichen halbiert. Die Dichtfläche 16 des Ventilsitzes 15 weist einen Öffnungswinkel α₁ auf, welcher bei dem dargestellten Ausführungsbeispiel 60° beträgt, während die Dichtfläche 13 der Nadelspitze 12 einen Öffnungswinkel α₂ aufweist, welcher kleiner als der Öffnungswinkel α₁ der Dichtfläche 16 des Ventilsitzes 15 ist und bei dem dargestellten Ausführungsbeispiel 58,5° beträgt. Somit befindet sich die engste Stelle des Nadeldichtsitzes zwischen der Dichtfläche 13 der Düsennadelspitze 12 und der Dichtfläche 16 des Ventilsitzes 15 im vorderen Bereich der Nadelspitze 12, was gegenüber herkömmlichen Dichtsitzgeometrien eine inverse Sitzwinkeldifferenz bedeutet. Nach dieser Engstelle erweitert sich der zwischen Nadelspitze 12 und Nadelgehäuse 14 gebildete ringförmige Strömungskanal 17 durch die konkaven Verläufe 18,19, wodurch eine "Kavitationsfalle" oder Kavitationsraum für die Kavitationsblasen gebildet wird, die aufgrund der inversen Sitzwinkeldifferenz in definierter Weise an der engsten Stelle des Nadeldichtsitzes unmittelbar stromaufwärts der konkaven Verläufe 18,19 gebildet werden. Zum Vergleich mit einer herkömmlichen Nadelspitzengeometrie ist eine solche in Figur 1 gestrichelt dargestellt. Der Rücksprung an Düsennadel und Nadelgehäuse stellt eine plötzliche Erweiterung dar, in der sich gezielt Kavitationsblasen bilden. Dabei ist der Rücksprung so ausgebildet oder bemessen, daß die anschließende Implosion der Kavitationsblasen nicht in unmittelbarer Nähe der Wandungen erfolgt, sondern vielmehr in der Mitte der Strömung oder zumindest im Abstand zur Düsennadel. Die durch die Erweiterung gebildete Spaltweite beträgt an der breitesten Stelle mehr als 0,05 mm. Günstiger sind Spaltweiten um 0,5 mm oder mehr. Im stromabwärtigen Anschluß an den Kavitationsraum folgt ein Strömungskanal, dessen Querschnitt vorzugsweise so ausgebildet ist, daß die Strömungsgeschwindigkeit ungefähr konstant bleibt. Vorzugsweise ist die kegelförmige Wand des Nadelgehäuses im Anschluß an den Kavitationsraum etwas steiler geneigt, als im stromaufwärtigen Bereich, was eine Umlenkung der Strömung in Richtung auf die Spritzlöcher bewirkt.

In Figur 2 ist die Nadelspitze 12 der Düsennadel 11 aus Figur 1 nochmals vergrößert dargestellt. Wie insbesondere aus dem vergrößerten Ausschnitt X ersichtlich ist, ist der konkave Verlauf 18 durch einen Radius gebildet, welcher bei dem gezeigten Ausführungsbeispiel 0,5 mm beträgt. Durch diesen Radius wird eine hohlkehlenförmige, ringförmige Ausnehmung gebildet, welche von einer ersten Kante 191 an der Dichtfläche 13 zu einer zweiten Kante 192 an dem vorderen Endabschnitt 121 der Nadelspitze 12 verläuft. Der konkave Verlauf 18 an der Innenseite des Nadelgehäuses 14 ist ebenfalls durch einen Radius gebildet, welcher von einer stromaufwärtigen Kante 181 zu einer stromabwürtigen Kante 182 verläuft, vergleiche Figur 1. Wie ebenfalls aus Figur 1 ersichtlich ist, ist das Zentrum der konkaven Erweiterung 18 des Nadelgehäuses 14 bei geschlossenen Ventil gegenüber dem Zentrum der konkaven Erweiterung 19 der Nadelspitze 12 nach stromaufwärts versetzt. Bei diesem Ausführungsbeispiel sind die beiden Erweiterungen 18,19 an Nadelgehäuse 14 und Nadelspitze 12 durch gleiche Radien gebildet, so daß sich eine Breite des Kavitationsraums an der breitesten Stelle von ca. 1 mm ergibt.

Bei einem in Figur 3 dargestellten zweiten Ausführungsbeispiel einer Düsennadel, wie sie mit einem Nadelgehäuse der in Figur 1 dargestellten Art kombinierbar ist, ist an der Nadelspitze 32 stromaufwärts einer Dichtfläche 33 ein gegenüber dem Durchmesser des Nadelkörpers 31 verbreiteter wulstförmiger Abschnitt 320 ausgebildet. Dieser wulstförmige Abschnitt 320 ist durch aufeinanderfolgende Ringflächen 321, 322,323 gebildet, von denen die Ringflächen 321 und 323 als konische Flächen ausgebildet sind, während die Ringfläche 322 in Form einer zylindrischen Ringfläche gebildet ist, vergleiche Einzelheit Y. Der Durchmesser des wulstförmigen Abschnitts 320 beträgt an seiner breitesten Stelle, d.h. an der Ringfläche 322 rund das 1,15-fache des Durchmessers des Nadelkörpers 31 der Düsennadel. Die Längsausdehnung des wulstförmigen Abschnitts 320 in Richtung der Nadelachse beträgt etwa das 0,25-fache des Durchmessers des Nadelkörpers 31. Abweichend von der Ausgestaltung des wulstförmigen Abschnitts 320 durch aufeinanderfolgende konische und zylindrische Ringflächen kann der wulstförmige Abschnitt 320 auch durch eine linsenförmige oder kugelförmige Fläche 324 gebildet sein, wie in der Einzelheit Y gestrichelt dargestellt.

Unmittelbar auf die Dichtfläche 33 der Nadelspitze 32 folgend ist eine Erweiterung in Form eines konischen Verlaufs 39 ausgebildet, welche durch einen Radius gebildet ist, wie in der Einzelheit X dargestellt. Die konische Erweiterung 39 geht einerseits mit einer Kante 391 in die Dichtfläche 33 und andereiseits mit einer Kante 392 in den Endabschnitt 321 der Düsenspitze 32 über.

Wie in Figur 3 dargestellt, weist die Dichtfläche 33 der Nadelspitze 32 einen Öffnungswinkel α₂ von 59,8° auf, gegenüber einem Öffnungswinkel α₁ von 60° der Dichtfläche des Ventilsitzes des damit kombinierten Nadelgehäuses. Der Öffnungswinkel α₄ des Endabschnitts 321 beträgt 55°. Die konische Ringfläche 323 des wulstförmigen Abschnitts 320 ist mit einem Öffnungswinkel von 45° als Übergangsfläche zwischen der Dichtfläche 33 und der zylindrischen Ringfläche 322 des wulstförmigen Abschnitts 320 ausgebildet.

### Bezugszeichenliste

- 1: Einspritzdüse
- 11; 31: Düsennadel, Nadelkörper
- 12; 32: Nadelspitze
- 13; 33: Dichtfläche
- 14: Nadelgehäuse
- 15: Ventilsitz
- 16: Dichtfläche
- 17: Strömungskanal
- 18: Konkaver Verlauf
- 19: Konkaver Verlauf
- 110: Sackloch
- 120: Einspritzöffnung
- 181: Kante
- 182: Kante
- 191; 391: Kante
- 192; 392: Kante
- 111: Übergangsfläche
- 121; 321: Endabschnitt
- 320: wulstförmiger Abschnitt
- 321: Ringfläche
- 322: Ringfläche
- 323: Ringfläche
- 324: Kugelförmige Fläche

## Patentansprüche

1. Kraftstoffeinspritzdüse für eine Brennkraftmaschine, insbesondere eines Common-Rail-Einspritzsystems, bei dem die Einspritzdüse permanent von in einem Vorspeicher unter hohem Druck vorgehaltenen Kraftstoff beaufschlagt wird, enthaltend eine mit einem zur Steuerung eines Düsenöffnungsvorgangs dienenden Betätigungselement gekoppelte Düsennadel (11;21;31) mit einer Nadelspitze (12;22;32) und einen mit der Nadelspitze (12;22;32) der Düsennadel (11;21;31) zusammenwirkenden Ventilsitz (15;25), wobei der Ventilsitz (15;25) eine konische Dichtfläche (16;26) mit einem Öffnungswinkel α₁ und die Nadelspitze (12;22;32) eine im geschlossenen Zustand des Einspritzventils an dieser anliegende konische Dichtfläche (13;23;33) mit einem Öffnungswinkel α₂ aurweisen und Nadelspitze (12;22;32) und Nadelgehäuse (14;24) einen ringförmigen Strömungskanal (17;27) begrenzen, wobei der Öffnungswinkel α₂ der Dichtfläche (13;23;33) der Nadelspitze (12;22;32) kleiner als der Öffnungswinkel α₁ der Dichtfläche (16;26) des Ventilsitzes (15;25) ist, und wobei in Strömungsrichtung des Kraftstoffs auf die Dichtflächen (13;23;33,16;26) von Nadelspitze (12;22;32) und Ventilsitz (15;25) folgend eine Erweiterung des ringförmigen Strömungskanals (17;27) zwischen Nadelspitze (12;22;32) und Nadelgehäuse (14;24) ausgebildet ist, **dadurch gekennzeichnet, daß** sowohl an Nadelspitze (12) als auch an Nadelgehäuse (14,24) die Erweiterung des Strömungskanals (17) bildende Rücksprünge vorgesehen sind, die zusammen einen Kavitationsraum bilden, in dem die Implosion von Kavitationsblasen wandfern erfolgt.

2. Kraftstoffeinspritzdüse nach Anspruch 1, **dadurch gekennzeichnet, daß** die Erweiterung des Strömungskanals (17;27) zwischen Nadelspitze (12;22;32) und Nadelgehäuse (14;24) unmittelbar auf die Dichtflächen (13;23;33,16;26) von Nadelspitze (12;22;32) und Ventilsitz (15;25) folgend vorgesehen ist.

3. Kraftstoffeinspritzdüse nach Anspruch 1 oder 2, **dadurch gekennzeichnet, daß** die Erweiterung des Strömungskanals (17;27) zwischen Nadelspitze (12;22;32) und Nadelgehäuse (14;24) durch einen im Querschnitt konkayen Verlauf (18;28;19;39) der Oberflächen von Nadelspitze (12;22;32) und Nadelgehäuse (14;24) gebildet ist.

4. Kraftstoffeinspritzdüse nach Anspruch 3, **dadurch gekennzeichnet, daß** der konkave Verlauf (18;28;19;39) der Oberfläche von Nadelspitze (12;22;32) und/oder Nadelgehäuse (14;24) durch einen Radius gebildet ist.

5. Kraftstoffeinspritzdüse nach Anspruch 3 oder 4, **dadurch gekennzeichnet, daß** der konkave Verlauf (18;28;19;39) der Oberfläche an der stromaufwärtigen Seite mit einer Kante (181;191;281;391) in die Dichtfläche (13;16;26;33) von Nadelspitze (12; 22;32) und/oder Ventilsitz (15;25) übergeht.

6. Kraftstoffeinspritzdüse nach Anspruch 3, 4 oder 5, **dadurch gekennzeichnet, daß** der konkave Verlauf (18;19;28;39) der Oberfläche an der stromabwärtigen Seite mit einer Kante (182;192; 282;392) in die Oberfläche von Nadelspitze (12;22;32) und/oder Nadelgehäuse (14;24) übergeht.

7. Kraftstoffeinspritzdüse nach einem der Ansprüche 3 bis 6, **dadurch gekennzeichnet, daß** das Zentrum der Erweiterung (18) des Nadelgehäuses (14) bei geschlossenem Ventil gegenüber dem Zentrum der Erweiterung (19) der Nadelspitze (12) nach stromaufwärts versetzt ist.

8. Kraftstoffeinspritzdüse nach einem der Ansprüche 4 bis 7, **dadurch gekennzeichnet, daß** die Erweiterungen (18;19) an Nadelgehäuse (14) und Nadelspitze (12) durch gleiche Radien gebildet sind.

9. Kraftstoffeinspritzdüse nach einem der Ansprüche 1 bis 8, **dadurch gekennzeichnet, daß** der Öffnungswinkel α₁ des Ventilsitzes (15;25) zwischen 50° und 70°, vorzugsweise zwischen 55° und 65° beträgt.

10. Kraftstoffeinspritzdüse nach Anspruch 9, **dadurch gekennzeichnet, daß** der Öffnungswinkel α₁ des Ventilsitzes (15;25) rund 60° beträgt

11. Kraftstoffeinspritzdüse nach Anspruch 9 oder 10, **dadurch gekennzeichnet, daß** der Öffnungswinkel α₂ der Dichtfläche (13;23;33) der Nadelspitze (12;22;32) zwischen 0,5° bis 3°, vorzugsweise zwischen 1° und 2° kleiner als der Öffnungswinkel α₁ des Ventilsitzes (16;26) ist.

12. Kraftstoffeinspritzdüse nach Anspruch 11, **dadurch gekennzeichnet, daß** der Öffnungswinkel α₂ der Dichtfläche (13;23;33) der Nadelspitze (12;22;32) um 1,5° kleiner als der Öffnungswinkel α₁ des Ventilsitzes (16;26) ist.

13. Kraftstoffeinspritzdüse nach einem der Ansprüche 1 bis 12, **dadurch gekennzeichnet, daß** an der Nadelspitze (12;22) stromaufwärts der Dichtfläche (13;23) eine Übergangsfläche (111;211) ausgebildet ist, die einen Winkel α₃ zwischen dem des Nadelkörpers (11;21) und dem der Dichtfläche (13;23) der Düsennadel (10;20) aufweist.

14. Kraftstoffeinspritzdüse nach Anspruch 13, **dadurch gekennzeichnet, daß** die Übergangsfläche (111;211) durch eine konische Fläche gebildet ist.

15. Kraftstoffeinspritzdüse nach Anspruch 14, **dadurch gekennzeichnet, daß** die Übergangsfläche (111;211) den Winkel zwischen der Dichtfläche (13;23) der Düsennadel (10;20) und dem Nadelkörper (11;21) ungefähr halbiert.

16. Kraftstoffeinspritzdüse nach einem der Ansprüche 1 bis 15, **dadurch gekennzeichnet, daß** die Nadelspitze (12;22;32) einen spitz zulaufenden Endabschnitt (121;221;321) aufweist.

17. Kraftstoffeinspritzdüse nach Anspruch 16, **dadurch gekennzeichnet, daß** der spitz zulaufende Endabschnitt (121;221;321) durch einen Konus gebildet ist.

18. Kraftstoffeinspritzdüse nach Anspruch 17, **dadurch gekennzeichnet, daß** der den spitz zulaufenden Endabschnitt (121;221; 321) bildende Konus einen Öffnungswinkel α₄ aufweist, der kleiner ist als er Öffnungswinkel α₂ der Dichtfläche (13;23;33) der Nadelspitze (12;22;32).

19. Kraftstoffeinspritzdüse nach Anspruch 18, **dadurch gekennzeichnet, daß** der Öffnungswinkel α₄ des Endabschnitts (121;221; 321) zwischen 40° und 65°, vorzugsweise zwischen 50° und 55° beträgt.

20. Kraftstoffeinspritzdüse nach einem der Ansprüche 1 bis 19, **dadurch gekennzeichnet, daß** die Nadelspitze (32) stromaufwärts der Dichtfläche (33) einen gegenüber dem Durchmesser des Nadelkörpers (31) verbreiterten wulstförmigen Abschnitt (320) aufweist.

21. Kraftstoffeinspritzdüse nach Anspruch 20, **dadurch gekennzeichnet, daß** der wulstförmige Abschnitt (320) durch aufeinanderfolgende konische und/oder zylindrische Ringflächen (321;322;323) gebildet ist.

22. Kraftstoffeinspritzdüse nach Anspruch 20, **dadurch gekennzeichnet, daß** der wulstförmige Abschnitt (320) durch eine linsenförmige oder kugelförmige Fläche (324) gebildet ist.

23. Kraftstoffeinspritzdüse nach Anspruch 20, 21 oder 22, **dadurch gekennzeichnet, daß** der Durchmesser des wulstförmigen Abschnitts (320) das 1,05-fache bis 1,2-fache, vorzugsweise das 1,1-fache bis 1,15-fache des Durchmessers des Nadelkörpers (31) der Düsennadel beträgt.

24. Kraftstoffeinspritzdüse nach einem der Ansprüche 20 bis 23, **dadurch gekennzeichnet, daß** die Längsausdehnung des wulstförmigen Abschnitts (320) in Richtung der Nadelachse das 0,2-fache bis 0,6-fache, vorzugsweise das 0,25-fache bis 0,35-fache des Durchmessers des Nadelkörpers (31) der Düsennadel beträgt.

25. Kraftstoffeinspritzdüse nach einem der Ansprüche 1 bis 24, **dadurch gekennzeichnet, daß** der stromabwärts auf die Erweiterung folgende, von der Nadelspitze und dem Nadelgehäuse gebildete Querschnittsverlauf für eine im wesentlichen konstante Strömungsgeschwindigkeit ausgelegt ist.

26. Kraftstoffeinspritzdüse nach Anspruch 25, **dadurch gekennzeichnet, daß** der stromabwärts des Ventilsitzes gelegene Teil des Nadelgehäuses als Kegelfläche ausgebildet ist, mit einem gegenüber der Längsachse der Kraftstoffeinspritzdüse gemessenen Öffnungswinkel, der kleiner ist als der Öffnungswinkel α₁ der stromaufwärtig gelegenen Dichtfläche (16, 26).

## Claims

1. Fuel injection nozzle for an internal combustion engine, in particular of a common-rail injection system, in which the injection nozzle is acted upon permanently by fuel reserved under high pressure in a prestore, containing a nozzle needle (11; 21; 31) coupled to an actuating element serving for controlling a nozzle-opening operation, with a needle tip (12; 22; 32), and a valve seat (15; 25) cooperating with the needle tip (12; 22; 32) of the nozzle needle (11; 21; 31), the valve seat (15; 25) having a conical sealing surface (16; 26) with an aperture angle α₁, and the needle tip (12; 22; 32) having a conical sealing surface (13; 23; 33) coming to bear on the conical sealing surface (15; 26) in the closed state of the injection valve, with an aperture angle α₂, and the needle tip (12; 22; 32) and the needle housing (14; 24) delimiting an annular flow duct (17; 27), the aperture angle α₂ of the sealing surface (13; 23; 33) of the needle tip (12; 22; 32) being smaller than the aperture angle α₁ of the sealing surface (16; 26) of the valve seat (15; 25), and, following the sealing surfaces (13; 23; 33, 16; 26) of the needle tip (12; 22; 32) and valve seat (15; 25) in the direction of flow of the fuel, a widening of the annular flow duct (17; 27) being formed between the needle tip (12; 22; 32) and the needle housing (14; 24), **characterized in that** setbacks forming the widening of the flow ducts (17) are provided on the needle tip (12) and on the needle housing (14; 24), said setbacks together forming a cavitation space, in which the implosion of cavitation bubbles takes place at a distance from the wall.

2. Fuel injection nozzle according to Claim 1, **characterized in that** the widening of the flow duct (17; 27) between the needle tip (12; 22; 32) and the needle housing (14; 24) is provided, directly following the sealing surfaces (13; 23; 33, 16; 26) of the needle tip (12; 22; 32) and valve seat (15; 25).

3. Fuel injection nozzle according to Claim 1 or 2, **characterized in that** the widening of the flow duct (17; 27) between the needle tip (12; 22; 32) and the needle housing (14; 24) is formed by a cross-sectionally concave profile (18; 28; 19; 39) of the surfaces of the needle tip (12; 22; 32) and needle housing (14; 24).

4. Fuel injection nozzle according to Claim 3, **characterized in that** the concave profile (18; 28; 19; 39) of the surface of the needle tip (12; 22; 32) and/or needle housing (14; 24) is formed by a radius.

5. Fuel injection nozzle according to Claim 3 or 4, **characterized in that** the concave profile (18; 28; 19; 39) of the surface merges on the upstream side, with an edge (181; 191; 281; 391), into the sealing surface (13; 16; 26; 33) of the needle tip (12;22;32) and/or valve seat (15; 25).

6. Fuel injection nozzle according to Claim 3, 4 or 5, **characterized in that** the concave profile (18; 19; 28; 39) of the surface merges on the downstream side, with an edge (182; 192; 282; 392), into the surface of the needle tip (12; 22; 32) and/or needle housing (14; 24).

7. Fuel injection nozzle according to Claims 3 to 6, **characterized in that**, with the valve closed, the centre of the widening (18) of the needle housing (14) is offset upstream in relation to the centre of the widening (19) of the needle tip (12).

8. Fuel injection nozzle according to one of Claims 4 to 7, **characterized in that** the widenings (18; 19) on the needle housing (14) and needle tip (12) are formed by identical radii.

9. Fuel injection nozzle according to one of Claims 1 to 8, **characterized in that** the aperture angle α₁ of the valve seat (15; 25) is between 50° and 70°, preferably between 55° and 65°.

10. Fuel injection nozzle according to Claim 9, **characterized in that** the aperture angle α₁ of the valve seat (15; 25) is around 60°.

11. Fuel injection nozzle according to Claim 9 or 10, **characterized in that** the aperture angle α₂ of the sealing surface (13; 23; 33) of the needle tip (12; 22; 32) is between 0.5° and 3°, preferably between 1° and 2°, smaller than the aperture angle α₁ of the valve seat (16; 26).

12. Fuel injection nozzle according to Claim 11, **characterized in that** the aperture angle α₁ of the sealing surface (13; 23; 33) of the needle tip (12; 22; 32) is 1.5° smaller than the aperture angle α₁ of the valve seat (16; 26).

13. Fuel injection nozzle according to one of Claims 1 to 12, **characterized in that** the needle tip (12; 22) has formed on it, upstream of the sealing surface (13; 23), a transitional surface (111; 211) which has an angle α₃ between that of the needle body (11; 21) and that of the sealing surface (13; 23) of the nozzle needle (10; 20).

14. Fuel injection nozzle according to Claim 13, **characterized in that** the transitional surface (111; 211) is formed by a conical surface.

15. Fuel injection nozzle according to Claim 14, **characterized in that** the transitional surface (111; 211) approximately bisects the angle between the sealing surface (13; 23) of a nozzle needle (10; 20) and the needle body (11; 21).

16. Fuel injection nozzle according to one of Claims 1 to 15, **characterized in that** the needle tip (12; 22; 32) has a tapering end portion (121; 221; 321).

17. Fuel injection nozzle according to Claim 16, **characterized in that** the tapering end portion (121; 221; 321) is formed by a cone.

18. Fuel injection nozzle according to Claim 17, **characterized in that** the cone forming the tapering end portion (121; 221; 321) has an aperture angle α₄ which is smaller than the aperture angle α₂ of the sealing surface (13; 23; 33) of the needle tip (12; 22; 32).

19. Fuel injection nozzle according to Claim 18, **characterized in that** the aperture angle α₄ of the end portion (121; 221; 321) is between 40° and 65°, preferably between 50° and 55°.

20. Fuel injection nozzle according to one of Claims 1 to 19, **characterized in that** the needle tip (32) has, upstream of the sealing surface (33), a bead-like portion (320) widened in relation to the diameter of the needle body (31).

21. Fuel injection nozzle according to Claim 20, **characterized in that** the bead-like portion (320) is formed by successive conical and/or cylindrical annular surfaces (321; 322; 323).

22. Fuel injection nozzle according to Claim 20, **characterized in that** the bead-like portion (320) is formed by a lenticular or spherical surface (324).

23. Fuel injection nozzle according to Claim 20, 21 or 22, **characterized in that** the diameter of the bead-like portion (320) is 1.05 times to 1.2 times , preferably 1.1 times to 1.15 times, the diameter of the needle body (31) of the nozzle needle.

24. Fuel injection nozzle according to one of Claims 20 to 23, **characterized in that** the longitudinal extent of the bead-like portion (320) in the direction of the needle axis is 0.2 times to 0.6 times, preferably 0.25 times to 0.35 times, the diameter of the needle body (31) of the nozzle needle.

25. Fuel injection nozzle according to one of Claims 1 to 24, **characterized in that** the cross-sectional profile following the widening downstream and formed by the needle tip and the needle housing is designed for an essentially constant flow velocity.

26. Fuel injection nozzle according to Claim 25, **characterized in that** that part of the needle housing which is located downstream of the valve seat is designed as a conical surface, with an aperture angle, measured in relation to the longitudinal axis of the fuel injection nozzle, which is smaller than the aperture angle α₁ of the sealing surface (16, 26) located upstream.

## Revendications

1. Injecteur de carburant pour un moteur à combustion interne, en particulier d'un système d'injection à rampe commune, dans lequel i'injecteur est sollicité en permanence par du carburant contenu initialement dans un préaccumulateur sous pression élevée, contenant une aiguille d'injecteur (11; 21; 31) couplée à un élément d'actionnement servant à la commande d'une opération d'ouverture de l'injecteur, avec une pointe d'aiguille (12; 22; 32) et un siège de soupage (15; 25) coopérant avec la pointe d'aiguille (12; 22; 32) de l'aiguille d'injecteur (11; 21; 31), le siège de soupage (15; 25) présentant une surface d'étanchéité conique (16; 26) avec un angle d'ouverture α₁ et la pointe d'aiguille (12; 22; 32) présentant une surface d'étanchéité (13; 23; 33) conique appliquée, dans l'état fermé de la soupage d'injection, contre cette dernière, avec un angle d'ouverture α₂ et la pointe d'aiguille (12; 22; 32) et le logement d'aiguille (14; 24) délimitant un canal d'écoulement annulaire (17; 27), l'angle d'ouverture α₂ de la surface d'étanchéité (13; 23; 33) de la pointe d'aiguille (12; 22; 32) étant inférieur à l'angle d'ouverture α₁ de la surface d'étanchéité (16; 26) du siège de soupape (15; 25), et, dans la direction de l'écoulement du carburant, après les surfaces d'étanchéité (13; 23; 33; 16; 26) de la pointe d'aiguille (12; 22; 32) et du siège de soupape (15; 25), un élargissement du canal d'écoulement annulaire (17; 27) étant réalisé entre la pointe d'aiguille (12; 22; 32) et le logement d'aiguille (14; 24), **caractérisé en ce qu'**à la fois sur la pointe d'aiguille (12) et sur le logement d'aiguille (14; 24), il est prévu des retraits formant l'élargissement du canal d'écoulement (17), qui forment ensemble un espace de cavitation dans lequel a lieu l'implosion de bulles de cavitation à l'écart de la paroi.

2. Injecteur de carburant selon la revendication 1, **caractérisé en ce que** l'élargissement du canal d'écoulement (17; 27) entre la pointe d'aiguille (12; 22; 32) et le logement d'aiguille (14; 24) est prévu directement après les surfaces d'étanchéité (13; 23; 33; 16; 26) de la pointe d'aiguille (12; 22; 32) et du siège de soupape (15; 25).

3. Injecteur de carburant selon la revendication 1 ou 2, **caractérisé en ce que** l'élargissement du canal d'écoulement (17; 27) entre la pointe d'aiguille (12; 22; 32) et le logement d'aiguille (14; 24) est formé par une configuration concave (18; 28; 19; 39) en section transversale des surfaces de la pointe d'aiguille (12; 22; 32) et du logement d'aiguille (14; 24).

4. Injecteur de carburant selon la revendication 3, **caractérisé en ce que** la configuration concave (18; 28; 19; 39) de la surface de la pointe d'aiguille (12; 22; 32) et/ou du logement d'aiguille (14; 24) est formée par un rayon.

5. Injecteur de carburant selon la revendication 3 ou 4, **caractérisé en ce que** la configuration concave (18; 28; 19; 39) de la surface se prolonge du côté amont par une arête (181; 191; 281; 391) dans la surface d'étanchéité (13; 16; 26; 33) de la pointe d'aiguille (12; 22; 32) et/ou du siège de soupape (15; 25).

6. Injecteur de carburant selon la revendication 3, 4 ou 5, **caractérisé en ce que** la configuration concave (18; 19; 28; 39) de la surface se prolonge du côté aval par une arête (182; 192; 282; 392) dans la surface de la pointe d'aiguille (12; 22; 32) et/ou du logement d'aiguille (14, 24).

7. Injecteur de carburant selon l'une quelconque des revendications 3 à 6, **caractérisé en ce que** le centre de l'élargissement (18) du logement d'aiguille (14) est décalé vers l'amont lorsque la soupape est fermé par rapport au centre de l'élargissement (19) de la pointe d'aiguille (12).

8. Injecteur de carburant selon l'une quelconque des revendications 4 à 7, **caractérisé en ce que** les élargissements (18; 19) sur le logement d'aiguille (14) et la pointe d'aiguille (12) sont formés par les mêmes rayons.

9. Injecteur de carburant selon l'une quelconque des revendications 1 à 8, **caractérisé en ce que** l'angle d'ouverture α₁ du siège de soupape (15; 25) est compris entre 50° et 70°, de préférence entre 55° et 65°.

10. Injecteur de carburant selon la revendication 9, **caractérisé en ce que** l'angle d'ouverture α₁ du siège de soupape (15; 25) vaut environ 60°.

11. Injecteur de carburant selon la revendication 9 ou 10, **caractérisé en ce que** l'angle d'ouverture α₂ de la surface d'étanchéité (13; 23; 33) de la pointe d'aiguille (12; 22; 32) est inférieur à l'angle d'ouverture α₁ du siège de soupape (16; 26) de 0,5° à 3°, de préférence de 1° à 2°.

12. Injecteur de carburant selon la revendication 11, **caractérisé en ce que** l'angle d'ouverture α₂ de la surface d'étanchéité (13; 23; 33) de la pointe d'aiguille (12; 22; 32) est inférieur de 1,5° à l'angle d'ouverture α₁ du siège de soupape (16; 26)

13. Injecteur de carburant selon l'une quelconque des revendications 1 à 12, **caractérisé en ce qu'**une surface de transition (111; 211) est formée au niveau de la pointe d'aiguille (12; 22) en amont de la surface d'étanchéité (13; 23), laquelle présente un angle α₃ compris entre celui du corps d'aiguille (11; 21) et celui de la surface d'étanchéité (13; 23) de l'aiguille d'injecteur (10; 20).

14. Injecteur de carburant selon la revendication 13, **caractérisé en ce que** la surface de transition (111; 211) est formée par une surface conique.

15. Injecteur de carburant selon la revendication 14, **caractérisé en ce que** la surface de transition (111; 211) réduit approximativement de moitié l'angle entre la surface d'étanchéité (13; 23) de l'aiguille d'injecteur (10; 20) et le corps d'aiguille (11; 21).

16. Injecteur de carburant selon l'une quelconque des revendications 1 à 15, **caractérisé en ce que** la pointe d'aiguille (12; 22; 32) présente une portion d'extrémité (121; 221; 321) se terminant en pointe.

17. Injecteur de carburant selon la revendication 16, **caractérisé en ce que** la portion d'extrémité (121; 221; 321) se terminant en pointe est formée par un cône.

18. Injecteur de carburant selon la revendication 17, **caractérisé en ce que** le cône formant la portion d'extrémité (121; 221; 321) se terminant en pointe présente un angle d'ouverture α₄ qui est inférieur à l'angle d'ouverture α₂ de la surface d'étanchéité (13; 23; 33) de la pointe d'aiguille (12; 22; 32).

19. Injecteur de carburant selon la revendication 18, **caractérisé en ce que** l'angle d'ouverture α₄ de la portion d'extrémité (121; 221; 321) est compris entre 40° et 65°, de préférence entre 50° et 55°.

20. Injecteur de carburant selon l'une quelconque des revendications 1 à 19, **caractérisé en ce que** la pointe d'aiguille (32) présente, en amont de la surface d'étanchéité (33), une portion (320) en forme de bourrelet élargi par rapport au diamètre du corps d'aiguille (31).

21. Injecteur de carburant selon la revendication 20, **caractérisé en ce que** la portion (320) en forme de bourrelet est formée par des surfaces annulaires coniques et/ou cylindriques successives (321; 322; 323).

22. Injecteur de carburant selon la revendication 20, **caractérisé en ce que** la portion (320) en forme de bourrelet est formée par une surface (324) en forme de lentille ou de sphère.

23. Injecteur de carburant selon la revendication 20, **caractérisé en ce que** le diamètre de la portion (320) en forme de bourrelet est 1,05 fois à 1,2 fois, de préférence 1,1 fois à 1,15 fois le diamètre du corps d'aiguille (31) de l'aiguille d'injecteur.

24. Injecteur de carburant selon l'une quelconque des revendications 20 à 23, **caractérisé en ce que** l'extension longitudinale de la portion (320) en forme de bourrelet dans la direction de l'axe de l'aiguille vaut 0,2 fois à 0,6 fois, de préférence 0,25 fois à 0,35 fois le diamètre du corps d'aiguille (31) de l'aiguille d'injecteur.

25. Injecteur de carburant selon l'une quelconque des revendications 1 à 24, **caractérisé en ce que** la configuration en section transversale formée par la pointe d'aiguille et le logement d'aiguille, en aval après l'élargissement, est conçue pour une vitesse d'écoulement essentiellement constante.

26. Injecteur de carburant selon la revendication 25, **caractérisé en ce que** la partie du logement d'aiguille placée en aval du siège de soupape est réalisée en tant que surface conique, avec un angle d'ouverture mesuré par rapport à l'axe longitudinal de l'injecteur de carburant, qui est inférieur à l'angle d'ouverture a₁ de la surface d'étanchéité (16, 26) placée en amont.
